# EUROPÄISCHE PATENTSCHRIFT

(11) **EP 0 513 001 B1**
(45) Veröffentlichungstag und Bekanntmachung des Hinweises auf die Patenterteilung: **04.05.1994**
(21) Anmeldenummer: 90917293.4
(22) Anmeldetag: 29.11.1990
(51) Int. Cl.: A45D 40/16, A45D 40/04

(54) **MINE FÜR KOSMETIKSTIFT**
LEAD FOR COSMETIC PENCIL
MINE POUR CRAYON COSMETIQUE

(43) Veröffentlichungstag der Anmeldung: 19.11.1992
(73) Patentinhaber: WECKERLE, Thomas, D-82380 Peissenberg (DE)
(72) Erfinder: WECKERLE, Thomas, D-82380 Peissenberg (DE)
(74) Vertreter: Grättinger, Günter
(86) Internationale Anmeldenummer: EP9002049
(87) Internationale Veröffentlichungsnummer: WO9209220

(56) Entgegenhaltungen:
- WO-A-87/07822
- DE-A- 3 215 215
- DE-A- 3 916 670
- GB-A- 915 112
- US-A- 2 502 716
- US-A- 3 279 999

## Beschreibung

Die Erfindung betrifft eine Mine für einen Kosmetikstift aus einer streichfähigen für den Verbrauch bestimmten Kosmetikmasse und ein Verfahren zur Herstellung des Kosmetikstifts.

Bei einem bekannten Kosmetikstift (DE-PS 32 15 215) ist die Mine in eine Hülse eingefüllt, aus welcher sie entsprechend deren Verbrauch mit einem Stempel ausgeschoben wird, welcher durch Verdrehen eines Griffteils des Kosmetikstifts gegenüber der Hülse desselben zunehmend in diese eindringt und das rückwärtige Ende der Mine vor sich herschiebt. Je nach Abfüllmethode haftet die Mine mehr oder weniger stark an der Innenseite der Hülse, wobei höhere Adhäsionskräfte insbesondere bei Hülsen aus Kunststoff auftreten. Dabei kann es vorkommen, daß der mit einem Außengewinde versehene Stempel, dessen Außendurchmesser etwas kleiner ist als der Innendurchmesser der Hülse, in das weiche Minenmaterial eindringt, während die Mine an der Innenwand der Hülse haftet.

Demgegenüber liegt der vorliegenden Erfindung die Aufgabe zugrunde, eine derartige Zerstörung der Mine zu vermeiden, selbst wenn die genannten Adhäsionskräfte unvermindert auftreten.

Diese Aufgabe wird bei der genannten Mine dadurch gelöst, daß diese an ihrem rückwärtigen Ende durch einen Pfropfen aus Wachs od. dergl. bei Abkühlung auf Raumtemperatur erstarrendem Material verlängert ist, welcher einen Ausschubkolben bildet, dessen Querschnitt jenem der Mine entspricht.

Für die Herstellung der Mine bedeutet dieser Vorschlag einen verhältnismäßig geringen Mehraufwand, welcher darin besteht, daß in einer Befüllstation Wachs zur Ausbildung des Wachspfropfens eingefüllt wird. Dies kann innerhalb derselben Befüllstation durch eine zweite Zufuhrleitung für das Wachs oder in zwei aufeinanderfolgenden Befüllstationen erfolgen, wobei wegen des Dichteunterschieds zweckmäßig zuerst die Kosmetikmasse und danach das Wachs eingefüllt wird. Das zu einem Pfropfen ausgehärtete Wachs wirkt wie ein Kolben aus festem Werkstoff. Der Pfropfen liegt dichtend an der Innenwand der Hülse an und läßt sich leicht durch den sich zunehmend in die Hülse einschraubenden Stempel in der Hülse nach vorne schieben, wobei eine Verdrängung der streichfähigen Kosmetikmasse hinter den Pfropfen ausgeschlossen ist.

Nach einer besonders vorteilhaften Ausgestaltung der vorliegenden Erfindung werden Kosmetikmasse und Wachspfropfen statt zuerst in eine Gießform direkt in die Hülse des Kosmetikstifts eingefüllt. Auf diese Weise entfällt ein gesondertes Umsetzen der mit dem Pfropfen versehenen Mine aus der Gießform in die Hülse.

Das erfindungsgemäße Verfahren bzw. die Verwendung der erfindungsgemäßen Mine ermöglicht insbesondere den Einsatz von Kosmetikstiften mit einfachem Aufbau, d.h. unter Vermeidung eines weiteren Bauteils, welchem die Funktion des Ausschubkolbens zukommt. Bei einem bekannten Kosmetikstift (DE-PS 37 28 427) besitzt der Stempel an seinem vorderen Ende ein derartiges Bauteil in Form eines nach vorne offenen Körbchens, in welches das zugeordnete Ende einer aus weicher Kosmetikmasse bestehenden Mine hineingesteckt wird. Diese Lösung ist sowohl wegen der größeren Zahl ihrer Bauteile als auch wegen ihrer aufwendigen Montage nachteilig.

Während die streichfähige Komponente der Mine den bei Eyelinern bzw. Lidschattenstiften üblichen Kosmetikmassen entspricht, kommt als Werkstoff für den Wachspfropfen jedes beliebige bei Umgebungstemperatur feste Wachs, insbesondere Hartwachs, z.B. einfaches Kerzenwachs (Paraffin) in Frage. Das Wachs wird in die Hülse bzw. in eine spezielle Gießform in verflüssigtem Zustand eingefüllt, zweckmäßig direkt auf den Flüssigkeitsspiegel der bereits eingefüllten Kosmetikmasse. Da diese verglichen mit dem Wachs eine höhere Dichte besitzt, kommt es zu keiner Vermischung der beiden Werkstoffe, sodaß das gesamte Volumen der Kosmetikmasse für die kosmetische Anwendung zur Verfügung steht.

Im folgenden wird ein Ausführungsbeispiel der Erfindung anhand der Zeichnung erläutert. Es zeigt
- Fig. 1: einen teilweise geschnittenen Kosmetikstift, in dessen Hülse eine erfindungsgemäße Mine eingefüllt ist und
- Fig. 2: zwei Füllstationen zum Herstellen der erfindungsgemäßen Mine.

Fig. 1 zeigt einen Kosmetikstift 1 mit einem Griffteil 2, einem darin aufgenommenen Stempel 3, sowie einer drehbar aber axial unverschieblich im Griffteil aufgenommenen Hülse 4. In die Hülse 4 ist die Mine 5 eingefüllt. Sie umfaßt die eigentliche Kosmetikmasse 6 und in deren rückwärtiger Verlängerung einen Pfropfen 7 aus Hartwachs. Die Stirnfläche 8 des Stempels 3 drückt gegen den Pfropfen 7, welcher wie ein Kolben die weiche Kosmetikmasse 6 vor sich herschiebt, je weiter sich der Stempel 3 in das Innere der Hülse 4 hineinschraubt. Zu diesem Zweck ist der Stempel 3 im Inneren des Griffteils 2 drehfest jedoch axial verschieblich angeordnet. Durch Verdrehen des Griffteils 2 gegenüber der Hülse 4 schraubt sich der Stempel 3 mit seinem Außengewinde zunehmend durch die Gewindebohrung 9 der Hülse 4 in deren Inneres hinein.

Fig. 2 zeigt ein Verfahren zur Herstellung der Mine 5 in zwei aufeinander folgenden Füllstationen. In Station I wird die weiche Kosmetikmasse in die Hülse 4 eingefüllt. Zu diesem Zweck wird die Hülse 4 mit ihrem äußeren Ende voraus in eine entsprechende Bohrung einer Gießform 10 hineingesteckt. Eine mit Kosmetikmasse beaufschlagte Kanüle 11, welche in der zurückgezogenen Stellung gezeigt ist, dringt aus dieser Position durch die Bohrung des Innengewindes 9 in die Hülse 4 ein bis zu einer strichpunktiert gezeichneten unteren Stellung und besorgt, während ihrer Rückzugsbewegung nach oben, das Einfüllen der Kosmetikmasse 6.

In der nachfolgenden Station II erfolgt das Einfüllen des Pfropfens aus Hartwachs, wobei das erhitzte Wachs in flüssiger Form durch eine weitere Kanüle 12 auf den Flüssigkeitspiegel der Kosmetikmasse 6 in der strichpunktiert gezeichneten unteren Füllstellung der Kanüle 12 aufgebracht wird. Infolge der geringeren Dichte von Wachs unterbleibt dessen Vermischen mit der Kosmetikmasse 6. Nach dem Befüllen in den beiden Füllstationen wird die Hülse 4 im Inneren des Griffteils 2 montiert, so wie in Fig. 1 dargestellt; ein im Inneren des Griffteils 2 vorspringender Ringwulst 13 bildet dabei eine Schnappverbindung mit einer entsprechenden Ringnut 14 der Hülse 4.

## Patentansprüche

1. Mine (5) für Kosmetikstift (1) od. dergl., aus einer streichfähigen Kosmetikmasse (6), welche in eine rohrförmige Hülse (4) des Kosmetikstifts (1) eingefüllt ist, um von dort mittels eines Stempels (3) für den Verbrauch zunehmend ausgeschoben zu werden,
dadurch gekennzeichnet,
daß die Mine (5) an ihrem rückwärtigen Ende durch einen Pfropfen (7) aus Wachs od. dergl. bei Abkühlung auf Raumtemperatur erstarrendem Material verlängert ist, welcher einen Ausschubkolben bildet, dessen Querschnitt jenem der Mine (5) entspricht.

2. Verfahren zur Herstellung einer Mine nach Anspruch 1,
dadurch gekennzeichnet,
daß einerseits die Kosmetikmasse (6) und andererseits das den Pfropfen (7) bildende Wachs jeweils in verflüssigter Form nacheinander in eine Gießform eingefüllt werden.

3. Verfahren nach Anspruch 2,
dadurch gekennzeichnet,
daß die Gießform an zwei getrennten Füllstationen, eine für die Kosmetikmasse (5), die andere für das Wachs zum Befüllen angeschlossen wird.

4. Verfahren nach Anspruch 2,
dadurch gekennzeichnet,
daß zuerst die Kosmetikmasse (5), anschließend das Wachs in die Gießform eingefüllt wird.

5. Verfahren nach Anspruch 2,
dadurch gekennzeichnet,
daß die Hülse (4) als Gießform für den Kosmetikstift verwendet wird.

## Claims

1. Refill (5) for a cosmetic pencil (1) or the like consisting of a spreadable cosmetic filling (6), which is introduced into a tubular sleeve (4) of the cosmetic pencil (1), in order to be gradually expelled therefrom for use by means of a plunger (3), characterised in that at its rear end, the refill (5) is extended by a plug (7) of wax or similar material which solidifies when cooled to room temperature, which forms an expulsion piston, whereof the cross-section corresponds to that of the refill (5).

2. Method for producing a refill according to Claim 1, characterised in that on the one hand the cosmetic filling (6) and on the other hand the wax forming the plug (7) are respectively introduced in liquified form in succession into a mould.

3. Method according to Claim 2, characterised in that the mould is connected for filling to two separate filling stations, one for the cosmetic filling (5), the other for the wax.

4. Method according to Claim 2, characterised in that first of all the cosmetic filling (5), then the wax is introduced into the mould.

5. Method according to Claim 2, characterised in that the sleeve (4) is used as the mould for the cosmetic pencil.

## Revendications

1. Mine (5) pour crayon cosmétique ou analogue, constituée par une masse cosmétique (6) apte à être appliquée et qui est introduite dans une douille tubulaire (4) du crayon cosmétique (1), pour en être ressortie progressivement, à partir de là, à l'aide d'un poussoir (3) en vue de son utilisation, caractérisée en ce que la mine (5) est prolongée, au niveau de son extrémité arrière, par un bouchon (7) en cire ou en un matériau analogue se solidifie lors de son refroidissement à la température ambiante, et qu'il constitue un piston d'éjection, dont la section transversale correspond à celle de la mine (5).

2. Procédé pour fabriquer une mine selon la revendication 1, caractérisé en ce qu'on introduit successivement à l'état liquide, dans un moule de coulée, d'une part la masse cosmétique (6) et d'autre part la cire formant le bouchon (7).

3. Procédé selon la revendication 2, caractérisé en ce que pour le remplissage, on raccorde le moule de coulée à deux postes séparés de remplissage, l'un pour la masse cosmétique (5) et l'autre pour la cire.

4. Procédé selon la revendication 2, caractérisé en ce qu'on introduit tout d'abord la masse cosmétique (5), puis la cire dans le moule de coulée.

5. Procédé selon la revendication 2, caractérisé en ce qu'on utilise la douille (4) en tant que moule de coulée pour le crayon cosmétique.
